# EUROPÄISCHE PATENTSCHRIFT

(11) **EP 0 361 353 B1**
(45) Veröffentlichungstag und Bekanntmachung des Hinweises auf die Patenterteilung: **28.04.1993**
(21) Anmeldenummer: 89117647.1
(22) Anmeldetag: 25.09.1989
(51) Int. Cl.: H01H 47/32, H01F 7/18

(54) **Gleichstromgespeiste Steuerschaltung für ein Magnetventil**
Direct current-energised control circuit for a solenoid valve
Circuit de contrôle alimenté en courant continu pour une électrovanne

(30) Priorität: 28.09.1988 DE 3832817
(43) Veröffentlichungstag der Anmeldung: 04.04.1990
(73) Patentinhaber: HONEYWELL B.V., NL-1101 EA Amsterdam Z.O. (NL)
(72) Erfinder: Vegter, Derk, Nieuw Amsterdam (NL)
(74) Vertreter: Rentzsch, Heinz, Dipl.-Ing.

(56) Entgegenhaltungen:
- EP-A- 0 252 638
- DE-A- 3 440 885
- DE-A- 3 701 985
- GB-A- 2 127 186
- US-A- 4 446 410
- SOVIET INVENTIONS ILLUSTRATED DERWENT Woche 88/03,21 januar 1988,LONDON & SU-A-1317-495 (KULESHOV)

## Beschreibung

Die Erfindung betrifft eine gleichstromgespeiste Steuerschaltung für ein modulierend betriebenes Gas-Magnetventil einer Brenneranlage gemäß Oberbegriff des Anspruchs 1.

Bei erartigen Schaltungen wandelt ein Impulsbreitenmodulator die Versorgungsgleichspannung in eine Impulsfolge um, die einen im Erregerstromkreis des Magnetventils liegenden Kondensator abwechselnd auflädt und über die Erregerwicklung des Magnetventils entlädt.

Aufgabe der Erfindung ist es, eine derartige Steuerschaltung derart aufzubauen, daß Fehler in der Schaltungsanordnung durch Ausfall von Bauteilen oder Kurzschlüsse nicht zu einer Erhöhung des Erregerstroms und damit auch des Gasdrucks führen können. Die Steuerschaltung soll also eigensicher sein.

Diese Aufgabe wird gelöst durch die im Anspruch 1 gekennzeichnete Erfindung.

Vorteilhafte Ausgestaltungen ergeben sich aus den Unteransprüchen.

Die Erfindung wird nachfolgend anhand eines in der Zeichnung dargestellten Ausführungsbeispiels erläutert. Dabei zeigt:
- Fig. 1: ein Beispiel für eine Steuerschaltung gemäß der Erfindung;
- Fig. 2: den Verlauf der Spannungen an den Schaltungspunkten A, B, C, D, E, F, G der Fig. 1, wenn die Steuerspannung U_{S} an der Eingangsklemme 3 größer ist als die Hälfte der Spannung am Schaltungspunkt F, d.h.

${\text{U}}_{\text{F}} {\text{≧ ½ · U}}_{\text{F}}$ ;
- Fig. 3: die entsprechenden Spannungen für den Fall, daß die Steuerspannung Uₛ kleiner ist als

${\text{½ · U}}_{\text{s}} {\text{, d.h. 0 ≦ U}}_{\text{S}} {\text{≦ ½ U}}_{\text{F}} \text{;}$ und
- Fig. 4: die Spannungsverläufe bei ${\text{U}}_{\text{S}} \text{= 0}$ .

Die Steuerschaltung wird zwischen den Versorgungsklemmen 1 und 2 mit einer Gleichspannung U_{V} von beispielsweise +30V versorgt. Eine Steuerspannung U_{S} an der Eingangsklemme 3 gibt den Sollwert für den durch die Spule 4 des Magnetventils fließenden Strom vor. Die Schaltungsanordnung besteht im wesentlichen aus einem den Sollwert mit dem Istwert vergleichenden Regelkreis I, einem die Regelabweichung in ein pulsbreitenmoduliertes Signal umformenden Pulsbreitenmodulator II und einer den Strom durch die Erregerwicklung 4 steuernden Leistungsstufe III. Sie ist derart ausgelegt, daß bei einer minimalen Steuerspannung U_{S} = 0 der Strom durch die Spule 4 seinen Maximalwert erreicht und bei einem maximalen Steuersignal von beispielsweise ${\text{U}}_{\text{S}} \text{= +0,75V}$ der Erregerstrom für das Magnetventil 4 auf Null zurückgeht.

Zwischen die Stromversorgungsklemme 1 und Masseleitung 2 ist ein Konstantstromgenerator herkömmlicher Bauart eingeschaltet, der aus einer Zenerdiode Z1, einer Diode D1, zwei Widerständen R1 und R2 sowie einem Transistor T1 besteht. Er speist ein Potentiometer bestehend aus einem veränderbaren Widerstand P1 und einem Festwiderstand R3. Der Verbindungspunkt F zwischen Einstellwiderstand P1 und Transistor T1 ist über einen Widerstand R5 von beispielsweise 22kOhm an den nicht invertierenden Eingang eines als integrierender Verstärker arbeitenden ersten Vergleichers CM1 angeschlossen. Diesem wird ferner über einen Widerstand R11 von beispielsweise ebenfalls 22kOhm, die am Reihenwiderstand R16 vom Erregerstrom durch die Wicklung 4 erzeugte Spannung zugeführt. Sie wird durch den Spannungsteiler bestehend aus den in ihrem Widerstandswert übereinstimmenden Widerständen R5 und R11 im Verhältnis $\text{R11/(R11 + R5)}$ im Bezug auf U_{F} geteilt, d.h. bei gleich großen Widerständen R5 und R11 halbiert. Die Spannung U_{E} am nicht invertierenden Eingang des Vergleichers CM1 entspricht der halben Summe der Spannungen U_{F} und U_{G}. Es gilt:

${\text{U}}_{\text{E}} {\text{= U}}_{\text{F}} {\text{+ (U}}_{\text{G}} {\text{· U}}_{\text{F}} {\text{):2 = (U}}_{\text{F}} {\text{+ U}}_{\text{G}} \text{):2}$

Dem invertierenden Eingang des Vergleichers CM1 wird von der Eingangsklemme 3 die Steuerspannung U_{S} zugeleitet. Bei abgeglichenem Regelkreis I, d.h. bei

${\text{U}}_{\text{E}} {\text{= U}}_{\text{S}} {\text{= (U}}_{\text{F}} {\text{+ U}}_{\text{G}} \text{):2}$

ergibt sich: ${\text{U}}_{\text{G}} {\text{= 2U}}_{\text{S}} {\text{- U}}_{\text{F}}$ und damit

${\text{i = 2(U}}_{\text{S}} {\text{- U}}_{\text{F}} \text{):R16}$

Ist ${\text{U}}_{\text{S}} \text{= 0}$ , so wird ${\text{U}}_{\text{G}} {\text{= - U}}_{\text{F}}$ ,
d.h. ${\text{i}}_{\text{max}} {\text{= -U}}_{\text{F}} \text{/R16}$ .

Für ${\text{U}}_{\text{S}} {\text{≧ U}}_{\text{F}}$ wird ${\text{U}}_{\text{G}} \text{= 0}$ und somit ${\text{i}}_{\text{min}} \text{= 0}$ .

Der Pulsbreitenmodulator II umfaßt neben einem zweiten Vergleicher CM2 einen Oszillator, der einen dritten Vergleicher CM3 mit Rückführungswiderstand R10 zwischen Ausgang und nicht invertierendem Eingang, einen zweiten Widerstand R9 zwischen Ausgang und Schaltungspunkt B sowie einen Ladekondensator C3 aufweist, der über einen Widerstand R7 an die Gleichstromversorgungsklemme 1 angeschlossen ist. Der nicht invertierende Eingang steht ferner über einen hochohmigen Widerstand R4 mit dem Verbindungspunkt von Diode D1 und Widerstand R1 in der Konstantstromquelle in Verbindung. Der inventierende Eingang ist über einen hochohmigen Widerstand R₈ an den Schaltungspunkt B angeschlossen. Dieser Relaxationsoszillator erzeugt eine Sägezahnspannung, die sich beispielsweise zwischen einen Minimalwert von 10V und einem Maximalwert von 24V mit einer Frequenz von 25kHz ändert. Diese Sägezahnspannung U_{B} gelangt über den Widerstand R8 an den inventierenden Eingang des Vergleichers CM3 und zugleich an den nicht invertierenden Eingang des zweiten Vergleichers CM2, dessen invertierender Eingang am Ausgang C des Verstärkers CM1 liegt. Dieser Ausgang C ist ferner über einen hochohmigen Widerstand R6 an die Versorgungsklemme 1 angeschlossen, und ein Speicherkondensator C2 von beispielsweise 10 µF liegt zwischen dem Schaltungspunkt C und Masse.

Eine vom zweiten Vergleicher CM2 gesteuerte Leistungsstufe III umfaßt neben drei Widerständen R12, R13 und R14 drei Transistoren T2, T3 und T4. Der Eingang dieser Leistungsstufe ist mit dem Ausgang D des Vergleichers CM2 verbunden, während ihr Ausgang A einen Ladestromanschluß für die Aufladung des Kondensators C6 bildet. Dieser liegt in Reihe mit einem niederohmigen Widerstand R15, der Erregerwicklung 4 und dem Reihenwiderstand R16 zwischen dem Ladestromanschluß A und Masse, wobei eine Diode D2 der Reihenschaltung von Erregerwicklung 4 und Widerstand R16 in Richtung zum Masseanschluß hin stromdurchlässig parallelgeschaltet ist. Zwischen den Ladestromanschluß A und Masse ist ferner ein Schalttransistor T5 eingeschaltet, der durch das Ausgangssignal des zweiten Vergleichers CM2 derart gesteuert wird, daß abwechselnd entweder der Schalttransistor T5 durchgeschaltet und gleichzeitig die Leistungsstufe T2 bis T4 gesperrt ist, oder umgekehrt die Leistungsstufe durchgeschaltet ist und den Ladestromanschluß A mit der Versorgungsklemme 1 verbindet und gleichzeitig der Schalttransistor T5 gesperrt ist. Im letztgenannten Fall wird der Kondensator C6 über die Leistungsstufe und die Diode D2 aufgeladen, während im erstgenannten Fall der Kondensator C6 sich über die Erregerwicklung 4 und den Schalttransistor T5 entlädt und damit ein Erregerstrom durch die Erregerwicklung 4 des Magnetventils fließt. Häufigkeit und Dauer dieser Erregerstromimpulse bestimmen den Grad der öffnung des Magnetventils. Um eine genügende Erregerenergie für das Magnetventil 4 bereitzustellen, muß der Kondensator C6 eine ausreichende Kapazität von beispielsweise 47 µF aufweisen.

Vor Einschaltung der Steuerschaltung sind die Kondensatoren C2 und C3 entladen. Wird Spannung an die Klemmen 1 und 2 gelegt und sind anfänglich die offenen Kollektorausgänge der Komparator CM1 und CM2 geöffnet, so lädt sich der Kondensator C3 schneller auf als der Kondensator C2, weil er eine geringere Kapazität von beispielsweise 390pF hat als der Kondensator C2 (10µF). Der Kondensator C2 wird über den Widerstand R6 und der Kondensator C3 wird über den Widerstand R7 aufgeladen, wobei beide Widerstände einen Wert von beispielsweise 100kOhm haben. Der Relaxationsoszillator beginnt also schnell zu schwingen und erzeugt an seinem Ausgang B eine Sägezahnspannung U_{B} in einem Spannungsbereich zwischen 10 und 24V. Der nicht invertierende Eingang des Vergleichers CM2 erhält also eine positive Spannung, während der invertierende Eingang zunächst noch auf dem Potential 0 liegt. Damit ergibt sich ein positives Ausgangssignal U_{D} am Ausgang D des Vergleichers CM2. Dieses sperrt den Schalttransistor T5 und schaltet die Leistungsstufe T2 bis T4 durch. Über den Transistor T4 und die Diode D2 wird folglich der Kondensator C6 aus der Versorgungsspannung zwischen den Klemmen 1 und 2 aufgeladen.

Die Konstantstromquelle mit dem Transistor T1 erzeugt im Schaltungspunkt F, d.h. an der Reihenschaltung von Einstellwiderstand P1 und Festwiderstand R10 eine Spannung U_{F} von maximal 1,5V. Diese ist bestimmt durch einen Strom von etwa 1mA aus der Konstantstromquelle und durch die Reihenschaltung bestehend aus Potentiometer P1 von beispielsweise 1KOhm und Widerstand R3 von beispielsweise 560 Ohm. Zwischen den Schaltungspunkten F und G liegt ein Spannungsteiler bestehend aus den beiden gleich großen Widerständen R5 und R11, so daß an dessen Abgriff E und damit am nicht invertierenden Eingang des ersten Vergleichers CM1 die halbe Summe dieser beiden Spannungen U_{F} und U_{G} liegt. Bei anfänglich U_{G} = 0 beträgt die Spannung U ${\text{}}_{\text{E}} {\text{= U}}_{\text{F}} \text{/2 = 0,75V}$ , wenn ${\text{U}}_{\text{F}} \text{= 1.5V}$ . Bei maximalem Erregerstrom ist ${\text{U}}_{\text{G}} \text{= -1.5V}$ und beträgt die Spannung ${\text{U}}_{\text{E}} {\text{= (U}}_{\text{F}} {\text{+ U}}_{\text{G}} \text{):2= 0V}$ . Wenn die Steuerspannung U_{S} im gewählten Ausführungsbeispiel den Betrag von +0,75V überschreitet, bleibt der offene Kollektorausgang des Komparators CM1 nach Masseleitung 2 durchgeschaltet. Wenn die Steuerspannung U_{S} die Spannung U_{E} nicht überschreitet, ist der offene Kollektorausgang des Komparators CM1 offen.

Im Zuge der Aufladung des Kondensators C1 über den Widerstand R16 steigt die Spannung U_{C} am Ausgang des Vergleichers CM1 solange an, bis sie den Wert der Sägezahnspannung U_{B} am nicht invertierenden Eingang des Vergleichers CM2 erreicht. Sobald die Spannung U_{C} an seinem invertierenden Eingang größer wird als die Spannung U_{B} am nicht invertierenden Eingang, schaltet der Ausgang D des Vergleichers CM2 auf niedriges Potential. Dies hat zur Folge, daß die Leistungsstufe T2 bis T4 sperrt und der Schalttransistor T5 durchschaltet. Der Kondensator C6 entlädt sich jetzt über die Erregerspule 4 des Magnetventils in einem Stromkreis, der gebildet wird durch den Widerstand R16, den Schalttransistor T5 und den Widerstand R15. Solange die Ladezeit für den Kondensator C6 lang genug ist, um diesen auf volle Spannung aufzuladen, ist der aus dieser Ladespannung abgeleitete Erregerstrom linear vom Verhältnis der Entladezeit zur Gesamtperiodendauer der am Ladestromanschluß A stehenden impulsförmigen Spannung abhängig. Diese Periodendauer beträgt beispielsweise 40µs, was einer Frequenz von 25kHz entspricht. Das Impuls/Pausen-Verhältnis ändert sich in Abhängigkeit von der Spannung U_{C}. Der Vergleicher CM1 arbeitet als integrierender Operationsverstärker, so daß seine Ausgangsspannung U_{C} dem Zeitintegral der Differenzspannung an seinen beiden Eingängen entspricht. Diese Differenz wird über die Veränderung der Ausgangsspannung U_{C} und des Impuls/Pausen-Verhältnisses und des Erregerstroms durch die Wicklung 4 und damit durch Verändern der Spannung U_{G} am Reihenwiderstand R16 auf Null geregelt. Der maximale Strom fließt, wenn die Steuerspannung U_{S} = 0. Damit läßt sich mit Hilfe des Potentiometers P1 der maximale Erregerstrom einstellen. Selbst bei einem Kurzschluß der Eingangsklemmen 2 und 3 wird er nicht überschritten. Der maximale Erregerstrom ergibt sich dann zu -U_{F}/R3.

Nachfolgend soll erläutert werden, daß Schaltkreisunterbrechungen und Kurzschlüsse einzelner Bauelemente entweder zu einer Abschaltung des Erregerstroms oder zu einer Strombegrenzung auf einen Wert unterhalb des Maximalstroms führen. Dies bedeutet bei Anwendung des Ventils in einem Gasbrenner, daß dieser entweder abgeschaltet oder mit verringerter Leistung weiterläuft. Sollte beispielsweise der Kondensator C6 kurzgeschlossen oder seine Zuleitung unterbrochen werden, so kann keine Ladung auf ihm gespeichert werden und kein Strom durch die Erregerwicklung 4 fließen. Eine Unterbrechung der Diode D2 verhindert ebenso ein Aufladen wie ein Kurzschluß der Diode D2 Stromfluß durch die Erregerwicklung 4 verhindert. Der obere Scheitelwert der Sägezahnspannung U_{B} des Oszillators ist mit 24V niedriger als die Versorgungsspannung von 30V. Ihre Höhe wird durch die Spannung am nicht invertierenden Eingang des Vergleichers CM3 bestimmt, die am Widerstand R1 abgegriffen wird, sofern der offene Kollektorausgang des Komparators CM3 offen ist. Wird der Widerstand R4 unterbrochen, so schwingt der Oszillator nicht. Wird die Zenerdiode Z1 kurzgeschlossen, so arbeitet die Konstantstromquelle nicht, was in beiden Fällen zu einer sicheren Abschaltung des Erregerstroms führt.

Der untere Scheitelwert der Sägezahnspannung U_{B} ist höher als Massepotential. Er wird bestimmt durch die Spannung am nicht-invertierenden Eingang des Vergleichers CM3, wenn der offene Kollektorausgang des Komparators CM3 nach Masseleitung 2 durchgeschaltet ist. Der Minimalwert der Spannung U_{B} wird durch den Spannungsteiler R4, R10 und die Spannung am Widerstand R1 festgelegt.

Da infolge des Widerstands R4 der obere Scheitelwert der Sägezahnspannung U_{B} niedriger als die Versorgungsspannung U_{V} und der untere Scheitelwert größer als Massepotential ist, erweist sich die Steuerschaltung in beiden Richtungen als eigensicher.

Das Ausgangssignal des Vergleichers CM1 kann im schlimmsten Fall den Wert der Versorgungsspannung U_{V} von beispielsweise +30V erreichen und damit den oberen Scheitelwert der Sägezahnspannung sicher übersteigen. Die Wirkung des Vergleichers CM1 als integrierender Operationsverstärker führt dazu, daß in diesem Fall der Strom durch die Erregerwicklung auf Null reduziert wird. Gleiches gilt im Falle eines Kurzschlusses der Zenerdiode Z1 oder des Transistors T1 bzw. bei einer Unterbrechung des Rückführwiderstands R2. Der Wert des Widerstandes R15 ist so gewählt, daß bei einem Absinken der Versorgungsspannung U_{V} auf 27V gerade noch genügend Strom durch die Erregerwicklung 4 fließt. Fällt die Spannung U_{V} unter 27V, so erreicht die Spannung U_{C} am Ausgang C des ersten Vergleichers CM1 den Wert der positiven Versorgungsspannung. Dies führt zu einer eigensicheren Abschaltung des Stroms durch die Erregerwicklung 4, weil die Sägezahnspannung dann niemals den Wert der Versorgungsspannung erreichen kann. Gleiches gilt für einen Ausfall des Widerstands R11.

## Patentansprüche

1. Gleichstromgespeiste Steuerschaltung für ein modulierend betriebenes Gas-Magnetventil einer Brenneranlage, dessen Erregerwicklung (4) in Reihe mit einem Kondensator (C6) und einem Widerstand (R16) zwischen einen Ladestromanschluß (A) und Bezugspotential (2) eingeschaltet ist und wobei der Reihenschaltung von Wicklung (4) und Widerstand (R16) eine in Richtung Bezugspotential durchlässige Diode (D2) parallelgeschaltet ist, **gekennzeichnet durch**
a) einen ersten Vergleicher (CM1), dessen einem Eingang (-) ein Gleichstrom-Steuersignal (U_{S}) zugeführt wird und dessen zweiter Eingang (+) einerseits über einen ersten Widerstand (R5) an eine Konstantstromquelle (T1, Z1, D1, R1, R2) und andererseits über einen zweiten Widerstand (R11) an den Verbindungspunkt (G) von Erregerwicklung (4) und Reihenwiderstand (R16) angeschlossen ist:
b) eine zwischen einer Gleichstromquelle (U_{V}) und Bezugspotential (2) eingeschaltete Reihenschaltung bestehend aus einem Widerstand (R6) und einem Kondensator (C2), dessen Abgriff (C) einerseits an den Ausgang des ersten Vergleichers (CM1) und andererseits an den einen Eingang (-) eines zweiten Vergleichers (CM2) angeschlossen ist;
c) einen eine Sägezahnspannung vorgegebener Frequenz und Amplitude erzeugenden Oszillator (R4, R7 - R10, C3, CM3), dessen Ausgang (B) an den anderen Eingang (+) des zweiten Vergleichers (CM2) geführt ist;
d) eine durch das Ausgangssignal (U_{D}) des zweiten Vergleichers (CM2) gesteuerte Leistungsstufe (T2, T3, T4, R13, R14) zur Speisung des Ladestromanschlusses (A) für den Reihenkondensator (C6);
e) einen zwischen den Ladestromanschluß (A) und Bezugspotential (2) eingeschalteten, vom Ausgangssignal (U_{D}) des zweiten Vergleichers (CM2) gesteuerten elektronischen Schalter (T5), welcher sperrt, wenn die Leistungsstufe durchschaltet, und welcher durchschaltet, wenn die Leistungsstufe gesperrt ist.

2. Steuerschaltung nach Anspruch 1, **dadurch gekennzeichnet,** daß zwischen Reihenkondensator (C6) und Ladestromanschluß (A) ein niederohmiger Widerstand (R15) eingeschaltet ist.

3. Steuerschaltung nach Anspruch 1, **dadurch gekennzeichnet,** daß die Konstantstromquelle (T1, Z1, D1, R1, R2) in Reihe mit wenigstens einem Widerstand (P1, R3) an die Speisegleichstromquelle (1) angeschlossen ist.

4. Steuerschaltung nach Anspruch 3, **dadurch gekennzeichnet,** daß der Widerstand (P1) einstellbar ist.

5. Steuerschaltung nach einem der Ansprüche 1 bis 4, **gekennzeichnet durch** eine solche Dimensionierung des Oszillators (R4, R7 - R10, C3, CM3), daß bei Normalbetrieb der Maximalwert der Sägezahnspannung unterhalb der Versorgungsgleichspannung (U_{V}) und ihr Minimalwert oberhalb Massepotential liegt.

6. Steuerschaltung nach Anspruch 5, daß der Oszillator einen dritten Vergleicher (CM3) enthält, dessen Ausgang einerseits über einen ersten Rückführwiderstand (R10) mit dem nicht-invertierenden Eingang (+) und andererseits über einen zweiten Widerstand (R9) an einen Ladekondensator (C3) angeschlossen ist, während zwischen Ladekondensator (C3) und invertierendem Eingang (-) ein hochohmiger Widerstand (R8) liegt, und daß der nicht-invertierende Eingang (+) über einen weiteren hochohmigen Widerstand (R4) an eine stabilisierte Bezugsspannung geführt ist.

7. Steuerschaltung nach Anspruch 6, daß die Bezugsspannung durch die Spannung an einem Spannungsteiler (R1, Z1, D1) in der Konstantstromquelle (Z1, D1, R1, R2, T1) gebildet ist.

8. Steuerschaltung nach einem der Ansprüche 5 bis 7, **dadurch gekennzeichnet,** daß der Ladekondensator (C3) des Oszillators (CM3, C3, R7 - R10) über einen Widerstand (R7) an die Versorgungsgleichspannung (U_{V}) angeschlossen ist.

## Claims

1. Direct current-energized control circuit for a modulating operated gas solenoid valve of a burner installation, whose energizing winding (4) in series with a capacitor (C6) and a resistor (R16) is connected between a charging current terminal (A) and a reference voltage (2) and whereat a diode (D2) is connected in parallel to the series circuit consisting of the winding (4) and the resistor (R16), which diode is current-conducting in the direction to the reference voltage, **characterized** by
a) a first comparator (CM1), whose one input (-) is supplied with a DC control signal (U_{S}) and whose second input (+) on the one hand is connected to a constant current source (T1, Z1, D1, R1, R2) via a first resistor (R5) and on the other hand is connected to a junction (G) between the energizing winding (4) and the series resistor (R16) via a second resistor (R11);
b) a series circuit consisting of a resistor (R6) and a capacitor (C2) being connected between a DC source (U_{V}) and said reference voltage (2), with the junction (C) between said resistor (R6) and said capacitor (C2) on the one hand being connected to the output of the first comparator (CM1) and on the other hand being connected to an input (-) of a second comparator (CM2);
c) an oscillator (R4, R7 - R10, C3, CM3), generating a sawtooth voltage of predetermined frequency and amplitude, having its output (B) connected to the other input (+) of the second comparator (CM2);
d) a power stage (T2, T3, T4, R13, R14) feeding the charging current terminal (A) of the series capacitor (C2) being controlled by the output signal (U_{D}) of the second comparator (CM2);
e) an electronic switch (T5) being connected between the charging current terminal (A) and the reference voltage (2) and being controlled by the output signal (U_{D}) of the second comparator (CM2), whereat said electronic switch is rendered non-conducting when the power stage is conducting and whereat said switch is conducting when said power stage is non-conducting.

2. Control circuit according to claim 1, **characterized in that** a low resistance resistor (R15) is connected between the series capacitor (C6) and the charging current terminal (A).

3. Control circuit according to claim 1, **characterized in that** the constant current source (T1, Z1, D1, R1, R2) is connected in series with at least one resistor (P1, R3) to the energizing voltage source (1).

4. Control circuit according to claim 3, **characterized in that** the resistor (P1) is adjustable.

5. Control circuit according to one of the claims 1 to 4, **characterized by** such dimensioning of the oscillator (R4, R7 - R10, C3, CM3) that during normal operation the maximum value of the sawtooth voltage lies below the energizing DC voltage (U_{V}) and its minimum value lies above the reference voltage.

6. Control circuit according to claim 5, **characterized in that** the oscillator comprises a third comparator (CM3), whose output on the one hand is connected to the non-inverting input (+) via a first feedback resistor (R10) and on the other hand is connected to a charging capacitor (C3) via a second resistor (R9), whereat a high resistance resistor (R8) is provided between the charging capacitor (C3) and the inverting input (-), and that a stabilized reference voltage is fed to the non-inverting input (+) via a further high resistance resistor (R4).

7. Control circuit according to claim 6, **characterized in that** the reference voltage is constituted by the voltage across a voltage divider (R1, Z1, D1) within the constant current source (Z1, D1, R1, R2, T1).

8. Control circuit according to one of the claims 5 to 7, **characterized in that** the charging capacitor (C3) of the oscillator (CM3, C3, R7 - R10) is connected to the energizing DC voltage (U_{V}) via a resistor (R7).

## Revendications

1. Circuit de commande alimenté en courant continu pour une électrovanne à gaz d'une installation de brûleur, qui fonctionne d'une manière modulée et dont l'enroulement d'excitation (4) est branché en série avec un condensateur (C6) et une résistance (R16) entre une borne (A) d'alimentation en courant de charge et un potentiel de référence (2), une diode (D2) passante en direction du potentiel de référence étant branchée en parallèle avec le circuit série formé de I'enroulement (4) et de la résistance (R16), caractérisé par
a) un premier comparateur (CM1), à une entrée (-) duquel est envoyé un signal de commande à courant continu (U_{S}) et dont la seconde entrée (+) est raccordée d'une part par l'intermédiaire d'une première résistance (R5) à une source de courant constant (T1,Z1,D1,R1,R2) et d'autre part par l'intermédiaire d'une seconde résistance (R11) au point de jonction (G) de l'enroulement d'excitation (4) et de la résistance en série (R16);
b) un circuit série branché entre la source de courant continu (U_{V}) et le potentiel de référence (2) et constitué par une résistance (R6) et un condensateur (C2), dont la prise (C) est raccordée d'une part à la sortie du premier comparateur (CM1) et d'autre part à une entrée (-) d'un second comparateur (CM2);
c) un oscillateur (R4,R7-R10,C3,CM3), qui produit une tension en dents de scie ayant une fréquence et une amplitude prédéterminées et dont la sortie (B) est raccordée à l'autre entrée (+) du second comparateur (CM2);
d) un étage de puissance (T2,T3,T4,R13,R14), commandé par le signal de sortie (U_{D}) du second comparateur (CM2) et servant à alimenter la borne (A) d'alimentation du courant de charge pour le condensateur série (C6);
e) un interrupteur électronique (T5), branché entre la borne (A) d'alimentation en courant de charge et le potentiel de référence et commandé par le signal de sortie (U_{D}) du second comparateur (CM2) et qui réalise un blocage lorsque l'étage de puissance est passant, et est passant lorsque l'étage de puissance est bloqué.

2. Circuit de commande selon la revendication 1, caractérisé en ce qu'une résistance (R15) de faible valeur ohmique est branchée entre le condensateur en série (C6) et la borne (A) d'alimentation en courant de charge.

3. Circuit de commande selon la revendication 1, caractérisé en ce que la source de courant constant (T1,Z1,D1,R1,R2) est raccordée, en série avec au moins une résistance (P1,R3).à la source de courant continu d'alimentation (1).

4. Circuit de commande selon la revendication 3, caractérisé en ce que la résistance (P1) est réglable.

5. Circuit de commande selon l'une des revendications 1 à 4, caractérisé par un dimensionnement tel de l'oscillateur (R4,R7-R10, C3,CM3) que, lors du fonctionnement normal, la valeur maximale de la tension en dents de scie est inférieure à la tension continue d'alimentation (Uv) et que sa valeur minimale est supérieure au potentiel de masse.

6. Circuit de commande selon la revendication 5, caractérisé en ce que l'oscillateur contient un troisième comparateur (CM3), dont la sortie est raccordée d'une part par l'intermédiaire d'une première résistance de réaction (R10) à l'entrée non inverseuse (+) et d'autre part par l'intermédiaire d'une seconde résistance (R9) à un condensateur de charge (C3), tandis qu'entre le condensateur de charge (C3) et l'entrée inverseuse (-) est branchée une résistance de forte valeur ohmique (R8), et que l'entrée non inverseuse (+) est raccordée à une tension de référence stabilisée par l'intermédiaire d'une autre résistance de forte valeur ohmique (R4).

7. Circuit de commande selon la revendication 6, caractérisé en ce que la tension de référence est formée par la tension présente au niveau d'un diviseur de tension (R1,Z1,D1) dans la source de courant constant (Z1,D1,R1,R1,R2,T1).

8. Circuit de commande selon l'une des revendications 5 à 7, caractérisé en ce que le condensateur de charge (C3) et l'oscillateur (CM3,C3,R7-R10) est raccordé par l'intermédiaire d'une résistance (R7) à la tension continue d'alimentation (Uv).
